# EUROPÄISCHE PATENTSCHRIFT

(11) **EP 1 298 269 B1**
(45) Veröffentlichungstag und Bekanntmachung des Hinweises auf die Patenterteilung: **02.11.2011**
(21) Anmeldenummer: 02019849.5
(22) Anmeldetag: 09.09.2002
(51) Int. Cl.: E05C 9/00, E05D 15/56

(54) **Betätigungsgetriebe, insbesondere Schloss für einen Treibstangenbeschlag sowie Treibstangenbeschlag mit einem solchen Betätigungsgetriebe**
Actuator mechanism, in particular a lock for an espagnolette, and an espagnolette with such an actuator mechanism
Mécanisme d'actionnement, notamment serrure pour une crémone et crémone comportant un tel mécanisme d'actionnement

(30) Priorität: 27.09.2001 DE 10147782
(43) Veröffentlichungstag der Anmeldung: 02.04.2003
(73) Patentinhaber: Gretsch-Unitas GmbH Baubeschläge, 71254 Ditzingen (DE)
(72) Erfinder: Gründler, Daniel Dipl.-Ing., 71063 Sindelfingen (DE); Dieners, Udo, 71723 Grossbottwar (DE); Beisswenger, Frank, 71263 Weil der Stadt (DE)
(74) Vertreter: Graf, Helmut

(56) Entgegenhaltungen:
- EP-A- 0 029 403
- EP-A- 0 367 842
- AT-B- 330 611
- DE-U- 8 320 034
- DE-U- 9 112 547
- FR-A- 2 493 898
- GB-A- 2 053 340
- GB-A- 2 130 287
- US-A- 4 548 432

## Beschreibung

Die Erfindung bezieht sich auf ein Betätigungsgetriebe, insbesondere Schloss, für einen Treibstangenbeschlag gemäß Oberbegriff Patentanspruch 1.

Bekannt sind weiterhin Hebe- und Schiebetüren für Gebäude, wobei der jeweilige TÜrflügel einer solchen Tür im geschlossenen Zustand auf Dichtungen abgesenkt und gegen Verschieben verriegelt ist und zum Öffnen angehoben wird, und zwar unter Verwendung eines manuell betätigbaren Betätigungsgetriebes, welches am Türflügel vorgesehen ist und über einen Treibstangenbeschlag unter anderern auch mit einem Hebebeschlag am Türflügel zusammenwirkt. Im einfachsten Fall hat dann das entsprechende Betätigungsgetriebe zwei Zustände, von denen einer dem abgesenkten Türflügel und einer dem angehobenen Türflügel entspricht. Bekannt sind aber auch Hebe-Schiebe-Türen mit zusätzlicher Kippfunktion, bei der der Türflügel im abgesenkten Zustand gekippt werden kann, so dass das Betätigungsgetriebe dann insgesamt drei Zustände aufweist.

Bekannt ist ein Betätigugsgetriebe (DE 83 20 034 U1), welches insbesondere für den Treibstangenbeschlag einer Hebe-Schiebe-Tür für Gebäude geeignet ist, umfasst unter anderem einen in einem Gehäuse des Betätigungsgetriebes angeordneten Betätigungsschieber oder -hebel, der über einen nasenartigen Kupplungsabschnitt antriebsmäßig mit einer Treibstange des Treibstangenbeschlages verbunden ist und in einer ersten, seine Längserstrckung einschließenden Achsrichtung im Gehäuse verschiebbar geführt ist, sowie einen weiteren, im Gehäuse drehbar gelagerten und durch einen Hand- oder Hebegriff schwenkbaren Hebel. Dieser ist über eine Schwinge und zwei Gelenke antriebsmäßig mit dem Betätigungshebel verbunden, so dass der Betätigungshebel beim Schwenken des Hebegriffs zwischen zwei End- oder Extremstellungen ein Verschieben der Treibstange um einen maximalen Hub bewirkt. Das als Hebelgetriebe ausgebildete bekannte Betätigungsgetriebe umfasst insgesamt drei Hebel und zwei diese Hebel verbindende Gelenke. Die Konstruktion ist nicht nur aufwendig, sondern erfordert auch relativ viel Platz im Gehäuse für die Hebel und deren Bewegung.

Bekannt ist auch, das Betätigungsgetriedbe in ein Schloss zu integrieren (DE 78 16 563 U1), welches dann eine über einen Schließzylinder betätigbare Verriegelung aufweist, mit der das Betätigungsgetriebe und/oder eine mit diesem Getriebe antriebsmäßig verbundene Treibstange des Treibstangenbeschlages in zumindest einem Zustand des Betätigungsgetriebes verriegelbar ist. Nachteilig ist auch hier, dass diese Verriegelung aus einer Vielzahl von Einzelteilen besteht, und zwar mit einem erhöhtem konstruktiven Aufwand sowie mit einem erhöhten Platzbedarf im Inneren des Gehäuses des Betätigungsgetriebes bzw. des Schlosses.

Bekannt ist schließlich ein Betätigungsgetriebe mit den Merkmalen des Oberbegriffs des Patentanspruches 1 (EP-A-0 367 843). Zum Sperren und Freigeben der Bewegung der Treibstange weist dieses bekannte Betätigungsgetriebe einen einzigen in dem Gehäuse des Betätigungsgetriebes verschiebbar gelagerten Riegel auf, der unmittelbar mit einem Steuernocken des Schfießzytinders zusammenwirkt und durch Betätigen des Schließxylinders in einer Achsrichtung zwischen einer verriegelnden und einer nicht verriegelnden Stellung bewegbar ist und in der verriegelnden Stellung mit Sperrnasen einen antriebsmäßig mit einer Treibstange verbundenen Mitnehmerschieber verriegelt.

Aufgabe der Erfindung ist es, ein Betätigtingsgetriebe, beispielsweise Schloss der eingangs erwähnten Art so weiterzubilden, dass unter Beibehaltung einer einwandfreien und sicheren Funktion die Anzahl der benötigten Funktionselemente reduziert ist.

Zur Lösung dieser Aufgabe ist ein Betätigungsgetriebe entsprechend dem Patentanspruch 1.

Das erfindungsgemäße Betätigungsgetriebe bzw. der erfindungsgemäße Treibstangenbeschlag eigenen sich für Hebe-Schiebe-Türen, aber auch für Hebe-Schiebe-Fenster, und zwar jeweils mit oder ohne Kippfunktion. Trotz vereinfachter Konstruktion kann das Betätigungsgetriebe so ausgebildet werden, dass zumindest in einer Extrem- oder Endstellung eines Hebegriffs oder einer im Gehäuse drehbar angeordneten und mit dem Hebegriff zusammenwirkenden Nuss durch Selbsthemmung und/oder durch die von einem Schließzylinder betätigte Verriegelung ein unerwünschtes Verschieben der Treibstange des Treibstangenbeschlages und/oder ein unerwünschtes Betätigen des Hebegriffes des betreffenden Fensters oder der betreffenden Tür nicht möglich ist.

Für das als Hebegetriebe ausgebildete Betätigungsgetriebe werden nur zwei Hebel benötigt. Als Verriegelung dient bei der entsprechenden Ausbildung des erfindungsgemäßen Betätigungsgetriebes bzw. Schlosses nur ein einziger Riegel, der durch Schwenken um eine Riegelachse und durch gleichzeitiges Bewegen radial zu dieser Riegelachse zwischen einer verriegelnden und nicht verriegelnden Stellung bewegbar ist, und zwar vorzugsweise dadurch, daß der betreffende Schließzylinder bzw. ein Steuernocken oder Mitnehmer dieses Schließzylinders direkt mit dem Riegel oder einer an diesem Riegel gebildeten Steuerfläche zusammenwirkt.

Unter "Nuß" ist im Sinne der vorliegenden Erfindung generell ein ein- oder mehrteiliges Funktionselement zu verstehen, welches in dem Gehäuse des Betätigungsgetriebes drehbar gelagert und über ein Getriebe antriebsmäßig mit dem manuell betätigbaren Hebelgriff verbunden ist und an welchem bei Ausbildung des Getriebes als Hebelgetriebe exzentrisch über das Gelenk der mit der Treibstange unmittelbar zusammenwirkende Betätigungsschieber oder -hebel angelenkt ist.

Weiterbildungen der Erfindung sind Gegenstand der Unteransprüche. Die Erfindung wird im folgenden anhand der Figuren an Ausführungsbeispielen näher erläutert. Es zeigen:
- Fig. 1: in vereinfachter Darstellung das an einer Stulpschiene eines Treibstangenbeschlags befestigte Schloß einer Hebe-Schiebe-Tür mit Kippfunktion in einem ersten Zustand bei nicht durch den Riegel gesperrter oder verriegelter Treibstange;
- Fig. 2: das Schloß der Figur 1 in erstem Zustand, jedoch bei durch den Riegel bzw. Schließzylinder verriegelter Treibstange;
- Fig. 3: das Schloß der Figur 1 in einem zweiten Zustand bei nicht durch den Schließzylinder bzw. den Riegel gesperrter Treibstange;
- Fig. 4: das Schloß der Figur 1 in dem zweiten Zustand, jedoch bei durch den Schließzylinder bzw. den Riegel gesperrter Treibstange;
- Fig. 5: in Blickrichtung des Pfeiles A der Figur 1 eine vordere Stirnansicht des Schlosses bei abgenommener Stulpschiene;
- Fig. 6: in Seitenansicht eine Teillänge der im Querschnitt U-förmigen Stulpschiene zusammen mit dem zwischen den Schenkeln dieser Stulpschiene aufgenommenen Schloß der Figuren 1 - 5;
- Fig. 7: in vereinfachter Teildarstellung ein Schloß gemäß einer weiteren möglichen Ausführungsform der Erfindung im Bereich des Riegels.

Das in den Figuren 1 - 6 allgemein mit 1 bezeichnete Schloß ist für die Verwendung an Hebe- und Schiebetüren und in der dargestellten Ausführungsform speziell zur Verwendung bei Hebe- und Schiebetüren mit Kippfunktion geeignet, bei der die geschlossene Tür gekippt werden kann. Das langgestreckt ausgebildete Schloß 1 besitzt eine Oberseite 1', eine Unterseite 1", eine parallel zu einer Längsachse L des Schlosses 1 verlaufende längere Vorderseite 1"' sowie eine ebenfalls in Richtung der Längsachse L verlaufende Rückseite 1"".

Das Schloß 1 besteht im wesentlichen aus einem Schloßgehäuse 2, welches sich bei der dargestellten Ausführungsform aus zwei aus Stahlblech durch Biegen und Stanzen hergestellten Platinen 2' und 2" zusammensetzt, die bei der für die Figuren 1 - 6 gewählten Darstellung an der Oberseite 1' des Schlosses 1 und an der Unterseite 1" des Schlosses 1 sowie auch dazwischen liegend in geeigneter Weise und voneinander beabstandet miteinander verbunden sind und die wesentlichen Funktionselemente des Schlosses 1 zwischen sich aufnehmen. Das Gehäuse 2 bzw. dessen Platinen 2' und 2" sind spiegelsymmetrisch zu einer Mittelebene M ausgebildet, die parallel zu den Zeichenebenen der Figuren 1 - 4 und senkrecht zu der Zeichenebene der Figur 5 liegt.

Im Schloßgehäuse 2 bzw. in den Platinen 2' und 2" ist unter anderem etwa in der Mitte des Gehäuses 2 eine Nuß 3 drehbar gelagert, und zwar um einen Winkelbetrag von etwa 180° um eine Achse senkrecht zur Ebene der Platinen 2' und 2" bzw. zur Mittelebene M.

Die Nuß 3 ist mit der üblichen Vierkant-Öffnung für den Vierkant eines Dreh- oder Hebegriffes versehen. Weiterhin besitzt die Nuß 3 einen mit dieser Nuß fest verbundenen und in Bezug auf die Drehachse einseitig radial wegstehenden Hebel 5, an dem mittels eines Gelenkbolzens 6 das eine Ende 7' eines Getriebe- oder Betätigungshebels 7 angelenkt ist. Die Achse des Gelenkbolzens 6 liegt parallel zur Drehachse der Nuß 2 und damit wiederum senkrecht zur Mittelebene M.

Das Schloß 1 wird zusammen mit einem Treibstangenbeschlag 8 verwendet, dessen Stulpschine 9 in der dem Fachmann bekannten Weise in einer Nut eines Falzes der betreffenden Hebe-Schiene-Tür montiert ist und im wesentlichen aus einem U-Profil mit den beiden Schenkeln 9' und dem diese Schenkel verbindenden Jochabschnitt 9". In diesem Stulpschienenprofil ist die Treibstange 10 des Treibstangenbeschlages 8 in Profillängsrichtung für einen vorgegebenen Hub H verschiebbaren aufgenommen. Der Hebel 7 dient zur Betätigung dieser aus Stahlblech durch Stanzen hergestellten Treibstange 10, die mit einer ihrer Oberflächenseiten gegen die Innenfläche des Jochabschnittes 9" anliegt und mit ihren Längsseiten an den Innenflächen der Schenkel 9' geführt ist. Über die Treibstange 10 werden in bekannter Weise die Beschläge der Hebe-Schiebe-Tür betätigt, unter anderem die Schließelemente sowie die Elemente zum Anheben und Absenken der Tür.

Der aus Flachmaterial, beispielsweise aus Stahlblech durch Stanzen hergestellte Hebel 7 ist zumindest in den beiden End- oder Extremstellungen der Nuß 3 (Figuren 1 und 2 bzw. 3 und 4) mit seiner Längserstreckung parallel oder in etwa parallel zu der Längsrichtung L des Gehäuses 2 orientiert und in Richtung dieser Längsachse, die parallel zur Stulpschiene 9 bzw. zum Hub H verläuft, verschiebbar in dem Gehäuse 2 geführt. Für die Betätigung der Treibstange 10 greift der Hebel 7 mit seinem anderen Ende 7" bzw. mit einem dort als Mitnehmer ausgebildeten Abschnitt 7"' in eine Öffnung 11 der Treibstange 10 ein.

Das Schloß 1 ist mit seinem Schloßgehäuse 2 zwischen den Schenkeln 9' der Stulpschiene 9 aufgenommen und am oberen und unteren Ende bei 12 bzw. 13 durch Vernieten an den Schenkeln 9' befestigt. Die dem Jochabschnitt 9" zugewandte Seite des Gehäuses 2 bildet die Vorderseite 1"' des Schlosses 1. Der Mitnehmer 7"' steht über diese Vorderseite 1 "' soweit vor, daß er bis in die unmittelbare Nähe der Innenfläche des Jochabschnittes 9" reicht und so zuverlässig in die Öffnung 11 eingreift. Mit seiner dem Mitnehmer 7''' abgewandten und parallel zur Längsachse L verlaufenden Rückseite 7"" stützt sich der Hebel 7 gegen eine Buchse 14 im Inneren des Schloßgehäuses 2 ab.

Wie die Figuren weiterhin zeigen, ist der Hebel 7 im Bereich seines Endes 7' abgewinkelt ausgeführt, und zwar derart, daß in dem in den Figuren 1 und 2 dargestellten Zustand sich der Gelenkbolzen 6 unterhalb der Öffnung 4 bzw. der Drehachse der Nuß 3 und im zweiten Zustand der Figuren 3 und 4 oberhalb der Drehachse der Nuß 3 befindet, und zwar derart, daß die Achse des Gelenkbolzens 6 mit der Drehachse der Nuß 3 in einer gemeinsamen Ebene liegt, die die Längsachse L einschließt und parallel zur Bewegungsrichtung bzw. zum Hub H der Treibstange 10 orientiert ist. Hierdurch ist es in den beiden Extremstellungen der Nuß 3, die (Extremstellungen) durch mit dem Hebel 5 zusammenwirkende und durch Prägen aus dem Material der Platinen 2' und 2" erzeugte Anschläge 15 und 16 definiert sind, nicht möglich, die Treibstange 10 in unzulässiger Weise durch Krafteinwirkung auf diese Treibstange zu verschieben.

Um den Hebel 7 auch in der Achsrichtung senkrecht zu der Mittelebene M zu führen, sind in den Platinen 2' und 2" weitere Anschläge bzw. Anlagen 17 erzeugt, gegen die der Hebel 7 zwischen seinen beiden Enden 7' und 7" mit seinen Oberflächenseiten anliegt.

An den einander abgewandten Außenflächen sind die Platinen 2' und 2" mit weiteren durch Prägen erzeugten Anschlägen bzw. Vorsprüngen 18 versehen, die bei an der Stulpschiene 9 montiertem Schloß 1 in Ausnehmungen 19 in den Schenkeln 9' eingreifen und dadurch das Schloß 1 zusätzlich an der Stulpschiene 9 gegen axiales Verschieben sichern (Figur 6).

Im Schloßgehäuse 2 ist in Längsrichtung L unterhalb der Nuß 3 ein Riegel 20 vorgesehen, der mit einem im Schloß 1 montierten, aber nicht dargestellten Schließzylinder zusammenwirkt, um zumindest die Treibstange 10 zu verriegeln bzw. freizugeben. Dargestellt ist die mit ihrer längeren Querschnittsseite parallel zur Längsachse L liegende schlüssellochartige Öffnung 21 für diesen Schließzylinder.

Der Riegel 20 ist um eine Riegelachse senkrecht zur Mittelebene M schwenkbar sowie zugleich auch um begrenzte Hübe in Achsrichtungen parallel zur Mittelachse M, d.h. radial zur Riegelachse verschiebbar im Schloßgehäuse 2 gehalten, und zwar auf einer Lagerbuchse 22. Der Riegel 20 besitzt hierfür eine Lageröffnung 23, deren Querschnitt größer ist als der Querschnitt der Lagerbuchse 22, die sich zwischen der Öffnung 21 für den nicht dargestellten Schließzylinder und der Nuß 3 bzw. der Drehachse dieser Nuß 3 befindet. Im Bereich der Lageröffnung 23 ist eine Druckfeder 24 vorgesehen, die zwischen der Lagerbuchse 22 und einem Gegenlager am Riegel 20 derart wirkt, daß diese Feder 24 auf den Riegel 20 eine Kraft radial zu der Lagerbuchse 22 ausübt und den Riegel 20 im nicht verriegelnden Zustand (Figuren 1 und 3) mit dem der Öffnung 21 bzw. dem nicht dargestellten Schließzylinder entfernten Randbereich der Lageröffnung 23 gegen die Lagerbuchse 22 federnd andrückt.

Der Riegel 20 besitzt eine Umfangskontur, die im wesentlichen durch folgende Abschnitte bzw. Elemente bestimmt ist und die in einer angenommenen Umfangsrichtung, beispielsweise im Uhrzeigersinn (Pfeil B) aneinander anschließen:
- An der der Öffnung 21 zugewandten Seite eine mit einem Steuernocken 25 des Schließzylinders unmittelbar zusammenwirkende Steuerfläche 26, die um Achsen senkrecht zur Mittelachse M bzw. parallel zur Achse der Lagerbuchse 22 konkav ausgebildet ist,
- eine an die Steuerfläche 26 in Richtung Schloßvorderseite 1"' anschließende Nase 27,
- eine über einen konkaven Umfangsabschnitt anschließende Sperrnase 28, die vom Riegel 20 in Richtung Treibstange 10 vorsteht,
- über einen konkaven Umfangsabschnitt auf die Sperrnase 28 folgend eine weitere Sperrnase 29, die über die der Steuerfläche 26 abgewandte Oberseite des Riegels 20 vorsteht und bei der dargestellten Ausführungsform mit ihrer Längserstreckung in etwa parallel zu der Achse 24' der Feder 24 liegt, und
- auf die Sperrnase 29 in der Richtung B folgend einen konvex gekrümmten, die Lageröffnung 23 ringförmig umschließenden Abschnitt 30, der dann schließlich in eine Nase 31 übergeht, die das der Nase 27 entfernt liegende andere Ende der Steuerfläche 26 bildet.

An der Vorderseite 1"' ist am Schloßgehäuse 2 durch abgewinkelte Lappen der Platinen 2' und 2" eine Abstützung und Gleitführung 32 gebildet, an der die Sperrnase 29 mit ihrer der Vorderseite 1 "' zugewandten Seite gleitet. Weiterhin ist an der Vorderseite 1"' wiederum durch abgewinkelte Laschen der Platinen 2' und 2" eine Rast 33 gebildet, die in der nachstehend noch näher beschriebenen Weise mit der Nase 27 des Riegels 20 zusammenwirkt.

Durch Einprägungen 34 und 35 in den Platinen 2' und 2" sind in das Innere des Schloßgehäuses 2 vorstehende Führungen bzw. Vorsprünge für den Riegel 20 gebildet, die Fehlstellungen dieses Riegels verhindern.

Die Funktion des Schlosses 1 läßt sich, wie folgt, beschreiben:
Die Figur 1 zeigt das Schloß 1 in einem ersten Zustand, in dem die Treibstange 10 sich in der unteren Stellung ihres Hubes H befindet und der dem abgesenkten Zustand einer Hebe-Schiebe-Tür entspricht. Der Gelenkbolzen 6 befindet sich in diesem Zustand unterhalb der Drehachse der Nuß 3, und zwar derart, daß die Achse des Gelenkbolzens 6 und die Schwenkachse der Nuß 3 in einer gemeinsamen, die Längsachse L einschließenden Ebene angeordnet sind. Der Riegel 20 befindet sich in einer Stellung, in der durch diesen Riegel weder die Treibstange 10, noch die Nuß 3 gesperrt sind.

Aus der in der Figur 1 wiedergegebenen nicht verriegelnden Stellung ist der Riegel 20 in eine sowohl die Nuß 3 als auch die Treibstange 10 verriegelnde Stellung der Figur 2 bewegbar, und zwar durch entsprechendes Betätigen des Schließzylinders und damit des mit der Steuerfläche 26 zusammenwirkenden Steuernockens 25. Der Riegel 20 wird hierbei gegen die Wirkung der Feder 24 in Richtung der Nuß 3 und vom Schließzylinder weg radial zur Lagerbuchse 22 angehoben, zugleich in Richtung des Pfeiles B um die Achse der Lagerbuchse 22 geschwenkt und außerdem in einer Achsrichtung senkrecht zur Längsachse L radial zur Lagerbuchse 22 geringfügig zur Vorderseite 1"' hin bewegt, so daß die Sperrnase 28 in eine Sperröffnung 36 der Treibstange 10 eingreift und damit die Treibstange 10 gegen Verschieben blockiert. Die Sperrnase 29 ist hierbei zwischen der Führung 34 und dem Ende des Hebels 5 angeordnet und verhindert damit das Schwenken der Nuß 3 aus der in der Figur 2 dargestellten Lage. Die Nase 27 stützt sich auf der Rast 33 ab. Die gespannte Feder 24 erzeugt dabei ein Drehmoment um ein vom freien Ende der Nase 27 und der Rast 33 gebildetes Lager in Richtung des Pfeiles B, so daß durch die gespannte Feder 24 der Riegel 20 in der verriegelnden Stellung gesichert ist.

Wie die Figur 2 zeigt, verläuft weiterhin die Achse 24' der Feder 24 in dieser verriegelnden Stellung des Riegels 20 nicht mehr radial zur Achse der Lagerbuchse 22, sondern tangential zu einer gedachten Kreislinie um die Achse der Lagerbuchse 22, und zwar derart, daß die Achse der Lagerbuchse 22 und die gegen die Rast 33 anliegende Nase 27 auf verschiedenen Seiten der Achse der Feder 24 vorgesehen sind, wodurch sich zur Sicherung der verriegelnden Stellung des Riegels 20 eine weitere Übertotpunktwirkung ergibt, die bei Rückführen des Riegels 20 in die nicht verriegelnde Stellung überwunden werden muß.

Das Rückführen des Riegels 20 in die nicht verriegelnde Stellung erfolgt wiederum durch entsprechendes Betätigen des Schließzylinders über den Steuernocken 25, der dann mit dem an der Nase 31 gebildeten Teil der Steuerfläche 26 zusammenwirkt, und zwar derart, daß die Nase 27 gegen die Übertotpunktwirkung der Feder 24 von der Rast 33 abgezogen und der Riegel 20 in seine nicht verriegelnde Stellung zurückgeschwenkt wird.

Die Figuren 1 und 3 verdeutlichen, daß in dieser nicht verriegelnden Stellung des Riegels 20 die Achse 24' der Druckfeder 24 nicht nur radial zur Achse der Lagerbuchse 22 liegt, sondern auf dieser Achse 24' zumindest in etwa auch derjenige Punkt liegt, an dem der Riegel 20 im Bereich seiner Lageröffnung 23 gegen die Lagerbuchse 22 anliegt und daß weiterhin durch die Formgebung der Lagerbuchse 22 die Feder 24 ihre größte Entspannung aufweist. Die Feder 24 erzeugt somit praktisch kein Drehmoment auf den Riegel 20, so daß sich dieser in einer stabilen, nicht verriegeldenden Lage befindet.

Bei nicht verriegelndem Riegel 20 kann durch Drehen bzw. Schwenken der Nuß 3 über die Hebel 5 und 7 die Treibstange 10 in ihre obere Hubstellung bewegt werden, die beispielsweise bei einer Hebe-Schiebe-Tür ohne Kippfunktion der angehobenen Stellung der Tür und bei einer Hebe-Schiebe-Tür mit Kippfunktion der gekippten Stellung der abgesenkten Tür entspricht. In dieser oberen Hubstellung der Treibstange 10 befindet sich der Gelenkbolzen 6 oberhalb der Schwenkachse der Nuß 3, wobei die Schwenkachse der Nuß 3 und die Achse des Gelenkbolzens 6 wiederum in einer Ebene angeordnet sind, die die Längsachse L einschließt, so daß die Treibstange 10 allein schon durch diese Anordnung des Gelenkbolzens 6 bezogen auf die Drehachse der Nuß 3 über den Hebel 7 gegen unerlaubtes Zurückschieben aus der oberen Hubstellung gesichert ist.

Zum Verriegeln der Treibstange 10 kann auch in diesem zweiten Zustand des Schlosses 1 der Riegel 20 durch entsprechendes Betätigen des Schließzylinders in den in der Figur 4 dargestellten verriegelnden Zustand bewegt werden, der sich von dem Zustand der Figur 2 lediglich dadurch unterscheidet, daß die Sperrnase 28 nicht in die Sperröffnung 36, sondern in eine weitere, an der Treibstange 10 vorgesehene Sperröffnung 37 eingreift.

An der Unterseite 1" des Schlosses 1 bzw. des Schloßgehäuses 2 ist noch eine Nase 38 vorgesehen, in die in an sich bekannter Weise das eine Ende einer nicht dargestellten Feder eingehängt werden kann, die mit ihrem anderen Ende an der Treibstange 10 angreift und diese in der Hubrichtung H nach oben vorspannt, um ein möglichst sanftes Absenken der Treibstange 10 und damit der jeweiligen Tür zu erreichen und ein für den Bediener zumindest unangenehmes Schlagen des mit der Nuß 3 verbundenen Hebelgriffs beim Absenken der Tür zu vermeiden.

Die Figur 7 zeigt in vereinfachter Darstellung als weitere mögliche Ausführungsform ein Schloß 1a, welches sich von dem Schloß 1 im wesentlichen nur dadurch unterscheidet, daß der dortige Riegel 20a, der hinsichtlich seiner Funktion und Ausbildung dem Riegel 20 entspricht, an wenigstens einer einer Platine 2a' des Gehäuses 2a zugewandten Seite an der Nase 31 bzw. am Übergang der Nase 31 zu dem übrigen Riegel 20 einen Führungsvorsprung oder-zapfen 39 aufweist, der in eine Ausnehmung 40 der Platine 2a' eingreift und dort durch die Wirkung der Feder 24 gegen einen eine Kulissenführung bildenden und der Achse der Lagerbuchse 22 entfernt liegenden Randbereich 41 anliegt. Der Randbereich 41 weist beidseitig von einem in die Ausnehmung 40 hinein stehenden Abschnitt 41' jeweils einen Abschnitt 41" bzw. 41"' auf, der von einer muldenartigen Erweiterung der Öffnung 40 gebildet ist und von denen der Abschnitt 41" den Führungsvorsprung 39 in dem nicht verriegelnden Zustand des Riegels 20a und der Abschnitt 41 "' den Führungsvorsprung 39 in dem verriegelnden Zustand des Riegels 20a aufnimmt.

Die Erfindung wurde voranstehend an Ausführungsbeispielen beschrieben. Es versteht sich, daß Änderungen sowie Abwandlungen möglich sind, ohne daß dadurch der der Erfindung zugrunde liegende Erfindungsgedanke verlassen wird. So ist es beispielsweise möglich, an der Nuß 3 ringartige Gleitteile aus einem geeigneten, reibungsarmen Material, beispielsweise aus Kunststoff dort vorzusehen, wo die Nuß 3 in den Platinen 2' und 2" drehbar gelagert ist.

### Bezugszeichenliste

- 1, 1a: Schloß
- 1': Schloßoberseite
- 1": Schloßunterseite
- 1"': Schloßvorderseite
- 1"": Schloßrückseite
- 2, 2a: Schloßgehäuse
- 2', 2", 2a': Gehäuseplatine
- 3: Nuß
- 4: Vierkantöffnung
- 5: Hebel
- 6: Gelenkbolzen
- 7: Betätigungshebel oder Schieber
- 7', 7": Hebelende
- 7"': Mitnehmer
- 7"": Hebelrückseite
- 8: Treibstangenbeschlag
- 9: Stulpschiene
- 9': Schenkel
- 9": Jochabschnitt
- 10: Treibstange
- 11: Treibstangenöffnung
- 12, 13: Nieten
- 14: Gleitbuchse
- 15, 16: Anschlag
- 17: Anlage
- 18: Vorsprung
- 19: Ausnehmung
- 20, 20a: Riegel
- 21: Öffnung für Schließzylinder
- 22: Lagerbuchse
- 23: Lageröffnung
- 24: Druckfeder
- 24': Federachse
- 25: Steuernocken
- 26: Steuerfläche
- 27: Nase
- 28, 29: Sperrnase
- 30: Umfangsabschnitt
- 31: Nase
- 32: Gleitfläche
- 33: Rast
- 34, 35: Führungsvorsprung
- 36, 37: Sperröffnung
- 38: Nase
- 39: Führungszapfen
- 40: Öffnung
- 41: Randbereich oder Kulisse
- 41', 41", 41"': Abschnitt
- 42: Gleitteil

- A: Blickrichtung
- B: Umfangs- oder Schwenkrichtung
- H: Treibstangenhub
- L: Längsachse des Schlosses oder Schloßgehäuses
- M: Mittelebene

## Patentansprüche

1. Betätigungsgetriebe, insbesondere Schloss, für einen Treibstangenbeschlag (8) mit Treibstange (10) mit einer in einem Gehäuse (2) drehbar gelagerten Nuss (3), die über ein Hebelgetriebe, antriebsmäßig mit der Treibstange (10) verbunden ist, mit einer von einem einzigen Riegel (20, 20a) gebildeten Verriegelung, der in einer Achsrichtung durch einen Schließzylinder zwischen einer verriegelnden Stellung und einer nicht verriegelnden Stellung bewegbar ist und die Treibstange (10) und/oder die Getriebeanordnung (5, 7) in der verriegelnden Stellung mit wenigstens einer Sperrnase (29, 28) sperrt und in der nicht verriegelnden Stellung freigibt,
**dadurch gekennzeichnet,**
**dass** der Riegel (20, 20a) zum Bewegen zwischen dem verriegelnden Zustand und dem nicht verriegelnden Zustand im Gehäuse (2) um eine Riegelachse (22) schwenkbar sowie zugleich auch radial zur Riegelachse (22) in der Achsrichtung verschiebbar gelagert ist, die gleich oder etwa gleich der Achsrichtung ist, in der die wenigstens eine das Hebelgetriebe sperrende Sperrnase (28, 29) aus dem nicht sperrenden Zustand in den sperrenden Zustand bewegt wird, und dass zwischen dem Riegel (20, 20a) und dem Gehäuse (2) oder einem mit dem Gehäuse verbundenen Element (22) wirkende Federmittel vorgesehen sind, gegen deren Wirkung der Riegel (20, 20a) zwischen der nicht sperrenden und der sperrenden Stellung zumindest in der Achsrichtung bewegbar ist.

2. Betätigungsgetriebe nach Anspruch 1, **dadurch gekennzeichnet, dass** der Riegel (20, 20a) radial zur Riegelachse (22) parallel oder etwa parallel zur Längserstreckung der Treibstange (10) verschiebbar ist.

3. Betätigungsgetriebe nach Anspruch 1 oder 2, **gekennzeichnet durch** einen mit der Treibstange (10) gekuppelten Betätigungsachieher oder Hebel (7), der in dem Gehäuse (2) zur Betätigung der Treibstange (10) zumindest in einer weiteren Achsrichtung (L) **durch** Drehen der im Gehäuse (2) gelagerten Nuss (3) um einen vorgegebenen Hub (H) bewegbar und Bestandteil des die Nuss (3) antriebsmäßig mit der Treibstange (10) verbindenden Hebelgetriebe ist, welches zusätzlich zu dem Betatigungshebel (7) einen mit der Nuss (3) verbundenen Hebel (5) mit einem gegenüber der Drehachse der Nuss (3) radial versetzten Gelenk (6) umfasst, an welchem der Betätigungshebel (7) mit einem Ende (7.1) unmittelbar angelenkt ist.

4. Betätigungsgetriebe nach Anspruch 3, **dadurch gekennzeichnet, dass** die wenigstens eine Sperrnase (29, 28) des Riegels (20, 20a) in ihrer verriegelnden Stillung in einen bewegungsraum des mit der Nuss (3) verbundenen und mit dieser mitdrehenden Hebels (5) die Nuss (3) sperrend hineinreicht und/oder eine Sperr- oder Verriegelungsfläche (36) an der Treibstange (10) hintersreift.

5. Betätigungsgetriebe nach Anspruch 3 oder 4, **dadurch gekennzeichnet, dass** die Achse des Gelenkes (6) parallel zu der Achse der Nuss (5) angeordnet ist, und dass bezogen auf eine senkrecht zur in weiterer Achsrichtung (L) verlaufenden und die Drehachse der Nuss (3) einschließende Ebene das Gelenk in einer ersten Extremstellung des Bewegungshubes des Betätigungshebels (7) auf der einen Seite dieser Ebene und in einer anderen Extremstellung des Bewegungshubes des Betätigungshebels (7) auf der anderen Seite dieser Ebene angeordnet ist.

6. Betätigungsgetriebe nach einem der vorhergehenden Ansprüche, **dadurch gekennzeichnet, dass** der Riegel (20, 20a) eine unmittelbar mit einem Steuernocken (25) des Schtießzylinders zusammenwirkende Steuerfläche (26) aufweist, die um Achsen parallel zur Riegelachse (22) konkav ausgebildet ist.

7. Betätigungsgetriebe nach einem der vorhergehenden Ansprüche, **dadurch gekennzeichnet, dass** die Achse des Gelenks (6) in den Extrerostellungen des Bewegungshubes des Betätigungshebels (7) jeweils in einer gemeinsamen Ebene mit der Drehachse; der Nuss (3) angeordnet ist, und dass diese gemeinsame Ebene parallel oder in etwa parallel zur ersten Achsrichtung (L) orientiert ist.

8. Betätigungsgetriebe nach einem der vorhergehenden Ansprüche, **dadurch gekennzeichnet, dass** sich der Betätigungshebel (7) mit einer der Treibstange (10) abgewandten Rückseite (7""), die parallel oder in etwa parattel zur ersten Achsrichtung (L) verläuft, an wenigstens einer im Gehäuse gebildeten Anlage (14) abstützt.

9. Betätigungsgetriebe nach einem der vorhergehenden Ansprüche, **dadurch gekennzeichnet, dass** der Betätigungshebel (7) zumindest mit einem sich in der ersten Achsrichtung (L) erstreckenden Abschnitt in einen Teil des Gehäuses (2) untergebracht ist, der zwischen einer der Treibstange (10) zugewandten Vorderseite (1"') des Gehäuses (1, 1a) und einer parallel hierzu verlaufenden und die Drehachse der Nuss (3) einschließenden Ebene angeordnet ist.

10. Betätigtigsgetriebe nach einem der vorhergehenden Ansprüche,
**gekennzeichnet durch** im Gehäuse (2) vorgesehenen Anschläge (15, 16) zur Begrenzung der Drehbewegung der Nuss (3).

11. Betätigungsgetriebe nach einem der vorhergehenden Ansprüche, **dadurch gekennzeichnet, dass** die wenigstens eine Sperrnase (29) eine Sperrfläche bildet, die im sperrenden Zustand des Riegels (20, 20a) mit dem an der Nuss vorgesehenen Hebel (5) zusammenwirkt, und dass die wenigstens eine Sperrnase (29) im verriegelnden Zustand mit einer dieser Sperrfläche gegenüber liegenden Seite gegen eine im Gehäuse (2) gebildete Anlage oder Führung (32) zumindest anliegt.

12. Betätigungsgetriebe nach einem der vorhergehenden Ansprüche, **dadurch gekennzeichnet, dass** die wenigstens eine Sperrnase (29) zum Sperren des Hebelgetriebes bezogen auf eine gedachte Kreislinie um die Drehachse der Nuss (3) tangential oder in etwa tangential in den Bewegungsraum des weiteren Hebels (5) oder eines freien Endes dieses Hebens (5) hineinbewegbar ist.

13. Betätigungsgetriebe nach einem der vorhergehenden Ansprüche,
**gekennzeichnet durch** zwischen dem Riegel (20, 20a) und dem Gehäuse (2) oder einem mit dem Gehäuse verbundenen Element (22) wirkenden Federmittel (24), gegen deren Wirkung der Riegel (20, 20a) beim Überführen aus der nicht verriegelnden Stellung in die verriegelnde Stellung zumindest in der weiteren Achsrichtung bewegt wird,

14. Betätigungsgetriebe nach einem der vorhergehenden Ansprüche, **dadurch gekennzeichnet, dass** der Riegel (20, 20a) eine beispintsweise von einer Nase (27) gebildete Abstützfläche aufweist, mit der der Riegel (20, 20a) im verriegelnden Zustand gegen eine am Gehäuse (2) gebildete Gegenfläche (33) anliegt, und dass die Federmittel (24) gegenüber der Anlagefläche (27) derart versetzt sind, dass sie im verriegelnden Zustand ein diesem Zustand sicherndes Drehmoment auf den Riegel (20, 20a) um eine von der Anlage (27) gebildete Drehachse ausüben.

15. Betätigungsgetriebe nach einem der vorhergehenden Ansprüche, **dadurch gekennzeichnet, dass** der Riegel (20, 20a) mit einer Lageröffnung (23) auf einer Lagerbuchse (22) angeordnet ist, und dass die Lageröffnung (23) zur Erzielung der zusätzlichen Bewegung des Riegels (20, 20a) in der wenigstens einen weiteren Achsrichtung einen Querschnitt aufweist, der größer ist als der Querschnitt der Lagerbuchse.

16. Betätigungsgetriebe nach einem der vorhergehenden Ansprüche, **dadurch gekennzeichnet, dass** die Federmittel im Bereich der Lageröffnung (23) vorgesehen sind und zwischen der Lagerbuchse (22) und einem an der Lageröffnung (23) vorgesehenen Gegenlager für die Federmittel (24) wirken.

17. Betatigungsgetriebe nach einem der vorhergehenden Ansprüche, **dadurch gekennzeichnet, dass** der Riegel (20a) wenigstens einen vorzugsweise angeformten Führungszapfen (39) aufweist, der mit einer Kulissenführung (41) am Gehäuse (2) zusammenwirkt.

18. Betätigungsgetriebe nach einem der vorhergehenden Ansprüche, **dadurch gekennzeichnet, das** das Gehäuse (2) spiegelsymmetrisch zu einer senkrecht zur Drehachse der Nuss (3) verlaufenden Mittelebene (M) ausgebildet ist, und/oder dass das Gehäuse (2) zwischen Schenkel (9') eines Stulpschienenprofils des Treibstangenbeschlages (8) bzw. einer Stulpschiene (9) dieses Beschlages aufgenommen ist.

19. Betätigungsgetriebe nach einem der vorhergehenden Ansprüche,
**gekennzeichnet durch** Vorsprünge (18) sowie **durch** mit diesen zusammenwirkenden Ausnehmungen (19) am Gehäuse (2) bzw. an der Stulpschiene (9) zur genauen Positionierung des Gehäuses (2) relativ zur Stulpschiene.

20. Treibstangenbeschlag mit wenigstens einer Treibstange (10) und mit einem Betätigungsgetriebe für die Treibstange (10) nach einem der vorhergehenden Ansprüche.

## Claims

1. Actuating gear, more particularly a lock, for a drive rod fitment (8) having a drive rod (10) with a follower (3) which is mounted rotatable in a housing (2) and which is in driving connection with the drive rod (10) by way of a lever gear, with a locking mechanism which is formed by a single bolt (20, 20a) which is movable by a closing cylinder in an axial direction between a locking position and a non-locking position and which locks the drive rod (10) and/or the gear assembly (5, 7) in the locking position with at least one locking nose (29, 28) and releases same in the non-locking position,
**characterised in that** the bolt (20, 20a) for moving between the locking state and the non-locking state is movable in the housing (2) about a bolt axis (22) as well as at the same time is also mounted displaceable radially relative to the bolt axis (22) in the axial direction which is the same or roughly the same as the axial direction in which the at least one locking nose (28, 29) which locks the lever gear is moved out from the non-locking state into the locking state, and that spring means are provided acting between the bolt (20, 20a) and the housing (2) or an element (22) connected to the housing, against the action of which the bolt (20, 20a) is movable at least in the axial direction between the non-locking and locking position.

2. Actuating gear according to claim 1 **characterised in that** the bolt (20, 20a) is displaceable radially relative to the bolt axis (22) parallel or roughly parallel to the longitudinal extension of the drive rod (10).

3. Actuating gear according to claim 1 or 2 **characterised by** an actuating slider or lever (7) which is coupled to the drive rod (10) and which is movable about a predetermined stroke (H) in the housing (2) for actuating the drive rod (10) at least in a further axial direction (L) by rotation of the follower (3) mounted in the housing (2) and is a constituent part of the lever gear which connects the follower (3) drive-wise with the drive rod (10) and which comprises in addition to the actuating lever (7) a lever (5) which is connected to the follower (3) with an articulated joint (6) radially off-set from the rotational axis of the follower (3) and to which the actuating lever (7) is attached directly at one end (7.1).

4. Actuating gear according to claim 3 **characterised in that** the at least one locking nose (29, 28) of the bolt (20, 20a) in its locking position extends into an operating space of the lever (5) which is connected to the follower (3) and co-rotates with this to thereby lock the follower (3) and/or engages behind a locking or blocking surface (36) on the drive rod (10).

5. Actuating gear according to claim 3 or 4 **characterised in that** the axis of the articulated joint (6) is arranged parallel to the axis of the follower (5), and that in relation to a plane perpendicular to the plane running in the further axial direction (L) and enclosing the rotational axis of the follower (3) the articulated joint is disposed in a first extreme position of the operating stroke of the actuating lever (7) on the one side of this plane and in another extreme position of the operating stroke of the actuating lever (7) is disposed on the other side of this plane.

6. Actuating gear according to one of the preceding claims **characterised in that** the bolt (20, 20a) has a control face (26) which interacts directly with a control cam (25) of the closing cylinder and is designed concave about axes parallel to the bolt axis (22).

7. Actuating gear according to one of the preceding claims **characterised in that** the axis of the articulated joint (6) is arranged in the extreme positions of the operating stroke of the actuating lever (7) each time in a common plane with the rotational axis of the follower (3), and that this common plane is aligned parallel or roughly parallel to the first axial direction (L).

8. Actuating gear according to one of the preceding claims **characterised in that** the actuating lever (7) is supported on at least one bearing contact (14) formed in the housing by a reverse side (7"") remote from the drive rod (10) running parallel or roughly parallel to the first axial direction (L).

9. Actuating gear according to one of the preceding claims **characterised in that** the actuating lever (7) is housed at least with a section extending in the first axial direction (L) in a part of the housing (2) which is arranged between a front side (1"') of the housing (1, 1a) facing the drive rod (10), and a plane running parallel thereto and enclosing the rotational axis of the follower (3).

10. Actuating gear according to one of the preceding claims **characterised by** stops (15, 16) provided in the housing (2) for restricting the rotational movement of the follower (3).

11. Actuating gear according to one of the preceding claims **characterised in that** the at least one locking nose (29) forms a locking face which in the locking state of the bolt (20, 20a) interacts with the lever (5) provided on the follower and that the at least one locking nose (29) in the locking state at least adjoins with a side lying opposite this locking face against a bearing contact or guide (32) formed in the housing.

12. Actuating gear according to one of the preceding claims **characterised in that** the at least one locking nose (29) is movable for locking the lever gear in relation to an imaginary circular line about the rotational axis of the follower (3) tangentially or roughly tangentially into the operating space of the further lever (5) or a free end of this lever (5).

13. Actuating gear according to one of the preceding claims **characterised by** spring means (24) acting between the bolt (20, 20a) and the housing (2) or an element (22) connected to the housing, and against the action of which the bolt (20, 20a) is moved at least in the further axial direction on passing from the non-locking position into the locking position.

14. Actuating gear according to one of the preceding claims **characterised in that the** bolt (20, 20a) has a support surface formed by way of example by a nose (27) and with which the bolt (20, 20a) in the locking state bears with contact against a counter face (33) formed on the housing (2), and that the spring means (24) are off-set relative to the contact support face (27) so that in the locking state they exert a torque on the bolt (20, 20a) about a rotational axis formed by the bearing support (27) to thereby secure the locking state.

15. Actuating gear according to one of the preceding claims **characterised in that** the bolt (20, 20a) is mounted with a bearing opening (23) on a bearing bush (22), and that the bearing opening (23) has in order to achieve the additional movement of the bolt (20, 20a) in the at least one further axial direction , a cross-section which is greater than the cross-section of the bearing bush.

16. Actuating gear according to one of the preceding claims **characterised in that** the spring means are provided in the area of the bearing opening (23) and act between the bearing bush (22) and a counter bearing for the spring means (24) which is provided on the bearing opening (23).

17. Actuating gear according to one of the preceding claims **characterised in that** the bolt (20a) has at least one guide pin (39) which is moulded on and interacts with a sliding guide (41) on the housing (2).

18. Actuating gear according to one of the preceding claims **characterised in that** the housing (2) is formed mirror symmetrical to a centre plane (M) which runs perpendicular to the rotational axis of the follower (3) and/or that the housing (2) is housed between arms (9') of a profiled casement track of the drive rod fitment (8) and a casement track (9) of this fitment respectively.

19. Actuating gear according to one of the preceding claims **characterised by** projections (18) as well as by recesses (19) on the housing (2) interacting with these or on the casement track (9) for the precision positioning of the housing (2) relative to the casement track.

20. Drive rod fitment with at least one drive rod (10) and with an actuating gear for the drive rod (10) according to one of the preceding claims.

## Revendications

1. Mécanisme d'actionnement, en particulier serrure, pour une ferrure de crémone (8) avec crémone (10) dotée d'un fouillot (3) monté de façon rotative dans un boîtier (2), lequel est relié par un mécanisme à levier, au niveau de l'entraînement à la crémone (10), avec un verrouillage formé par un unique verrou (20, 20a), qui peut être déplacé dans une direction d'axe par un cylindre de fermeture entre une position de verrouillage et une position non verrouillante et qui bloque la crémone (10) et/ou le dispositif de mécanisme (5, 7) dans la position verrouillante avec au moins un ergot de blocage (29, 28) et le libère dans la position non verrouillante,
**caractérisé en ce que :**
le verrou (20, 20a) est monté pour le déplacement entre l'état verrouillant et l'état non verrouillant dans le boîtier (2) de façon à pouvoir basculer autour d'un axe de verrou (22) et en même temps de façon coulissante également radialement par rapport à l'axe de verrou (22) dans la direction d'axe, qui est identique ou à peu près identique à la direction d'axe, dans laquelle le au moins un ergot de blocage (28, 29) bloquant le mécanisme à levier est déplacé de l'état non bloquant dans l'état bloquant, et **en ce que** des moyens de ressort agissant entre le verrou (20, 20a) et le boîtier (2) ou un élément (22) relié au boîtier sont prévus, moyens contre l'effet desquels le verrou (20, 20a) peut être déplacé entre la position non bloquante et la position bloquante au moins dans la direction d'axe.

2. Mécanisme d'actionnement selon la revendication 1, **caractérisé en ce que** le verrou (20, 20a) peut coulisser radialement par rapport à l'axe de verrou (22) parallèlement ou à peu près parallèlement à l'extension longitudinale de la tige de commande (10).

3. Mécanisme d'actionnement selon la revendication 1 ou 2, **caractérisé par** un coulisseau d'actionnement ou levier (7) couplé avec la crémone (10), lequel peut être déplacé d'une course (H) prédéfinie dans le boîtier (2) pour l'actionnement de la crémone (10) au moins dans une autre direction d'axe (L) par rotation du fouillot (3) monté dans le boîtier (2) et fait partie du mécanisme à levier reliant le fouillot (3) au niveau de l'entraînement à la crémone (10), lequel mécanisme comprend en supplément du levier d'actionnement (7) un levier (5) relié au fouillot (3) avec une articulation (6) décalée radialement par rapport à l'axe de rotation du fouillot (3), articulation sur laquelle le levier d'actionnement (7) est directement articulé par une extrémité (7.1).

4. Mécanisme d'actionnement selon la revendication 3, **caractérisé en ce que** le au moins un ergot de blocage (29, 28) du verrou (20, 20a) va dans sa position verrouillante dans un espace de déplacement du levier (5) relié au fouillot (3) et du levier (5) tournant avec ce fouillot, en bloquant le fouillot (3), et/ou saisit à l'arrière une surface de blocage ou de verrouillage (36) sur la crémone (10).

5. Mécanisme d'actionnement selon la revendication 3 ou 4, **caractérisé en ce que** l'axe de l'articulation (6) est disposé parallèlement à l'axe du fouillot (5), et **en ce que**, par rapport à un plan s'étendant verticalement dans une autre direction d'axe (L) et enfermant l'axe de rotation du fouillot (3), l'articulation est disposée, dans une première position extrême de la course de mouvement du levier d'actionnement (7), sur l'un des côtés de ce plan et, dans une autre position extrême de la course de mouvement du levier d'actionnement (7), sur l'autre côté de ce plan.

6. Mécanisme d'actionnement selon l'une quelconque des revendications précédentes, **caractérisé en ce que** le verrou (20, 20a) présente une surface de commande (26) coopérant directement avec une came de commande (25) du cylindre de fermeture, laquelle surface est formée de façon concave autour d'axes parallèlement à l'axe de verrou (22).

7. Mécanisme d'actionnement selon l'une quelconque des revendications précédentes, **caractérisé en ce que** l'axe de l'articulation (6) est disposé dans les positions extrêmes de la course de mouvement du levier d'actionnement (7) respectivement dans un plan commun avec l'axe de rotation du fouillot (3), et **en ce que** ce plan commun est orienté parallèlement ou à peu près parallèlement à la première direction d'axe (L).

8. Mécanisme d'actionnement selon l'une quelconque des revendications précédentes, **caractérisé en ce que** le levier d'actionnement (7) s'appuie avec un côté arrière (7""), opposé à la crémone (10), qui est agencé parallèlement ou à peu près parallèlement à la première direction d'axe (L), s'appuie sur au moins un appui (14) formé dans le boîtier.

9. Mécanisme d'actionnement selon l'une quelconque des revendications précédentes, **caractérisé en ce que** le levier d'actionnement (7) est logé au moins avec un tronçon s'étendant dans la première direction d'axe (L) dans une partie du boîtier (2), qui est disposé entre un côté avant (1"') tourné vers la crémone (10) du boîtier (1, 1a) et un plan agencé parallèlement au côté avant et incluant l'axe de rotation du fouillot (3).

10. Mécanisme d'actionnement selon l'une quelconque des revendications précédentes, **caractérisé par** des butées (15, 16) prévues dans le boîtier (2) pour la délimitation du mouvement de rotation du fouillot (3).

11. Mécanisme d'actionnement selon l'une quelconque des revendications précédentes, **caractérisé en ce que** le au moins un ergot de blocage (29) forme une surface de blocage, qui coopère avec le levier (5) prévu sur le fouillot lorsque le verrou (20, 20a) est dans l'état bloquant, et **en ce que** le au moins un ergot de blocage (29) s'applique tout du moins dans l'état verrouillant avec un côté opposé à cette surface de blocage contre un appui ou un guide (32) formé dans le boîtier (2).

12. Mécanisme d'actionnement selon l'une quelconque des revendications précédentes, **caractérisé en ce que** le au moins un ergot de blocage (29) peut être déplacé pour le blocage du mécanisme à levier par rapport à une ligne circulaire imaginaire autour de l'axe de rotation du fouillot (3) de façon tangentielle ou à peu près tangentielle dans l'espace de déplacement de l'autre levier (5) ou d'une extrémité libre de ce levier (5).

13. Mécanisme d'actionnement selon l'une quelconque des revendications précédentes, **caractérisé par** des moyens de ressort (24) agissant entre le verrou (20, 20a) et le boîtier (2) ou un élément (22) relié au boîtier, contre l'effet desquels le verrou (20, 20a) est déplacé lors du transfert de la position non verrouillante à la position verrouillante au moins dans l'autre direction d'axe.

14. Mécanisme d'actionnement selon l'une quelconque des revendications précédentes, **caractérisé en ce que** le verrou (20, 20a) présente une surface d'appui formée par exemple par un ergot (27), avec laquelle le verrou (20, 20a) s'applique dans l'état verrouillant contre une contre-surface (33) formée sur le boîtier (2), et **en ce que** les moyens de ressort (24) sont décalés par rapport à la surface d'appui (27), de telle sorte que, dans l'état verrouillant, ils exercent un couple bloquant dans cet état sur le verrou (20, 20a) autour d'un axe de rotation formé par l'appui (27).

15. Mécanisme d'actionnement selon l'une quelconque des revendications précédentes, **caractérisé en ce que** le verrou (20, 20a) est disposé avec une ouverture de palier (23) sur un coussinet (22), et **en ce que** l'ouverture de palier (23) présente, pour obtenir le déplacement supplémentaire du verrou (20, 20a), dans la au moins une autre direction d'axe, une section qui est supérieure à la section du coussinet.

16. Mécanisme d'actionnement selon l'une quelconque des revendications précédentes, **caractérisé en ce que** les moyens de ressort sont prévus dans la zone de l'ouverture de palier (23) et agissent entre le coussinet (22) et un contre-palier prévu sur l'ouverture de palier (23) pour les moyens de ressort (24).

17. Mécanisme d'actionnement selon l'une quelconque des revendications précédentes, **caractérisé en ce que** le verrou (20a) présente au moins un tenon de guidage (39) de préférence formé au-dessus de celui-ci, et qui coopère avec un guide à coulisse (41) sur le boîtier (2).

18. Mécanisme d'actionnement selon l'une quelconque des revendications précédentes, **caractérisé en ce que** le boîtier (2) est formé de façon symétrique par rapport à un plan médian (M) agencé perpendiculairement à l'axe de rotation du fouillot (3), et/ou **en ce que** le boîtier (2) est réceptionné entre la branche (9') d'un profil de rail embouti de la ferrure de crémone (8) ou d'un rail embouti (9) de cette ferrure.

19. Mécanisme d'actionnement selon l'une quelconque des revendications précédentes, **caractérisé par** des saillies (18) et par des évidements (19) coopérant avec ces saillies sur le boîtier (2) ou sur le rail embouti (9) pour le positionnement précis du boîtier (2) par rapport au rail embouti.

20. Ferrure de crémone comprenant au moins une crémone (10) et un mécanisme d'actionnement pour la crémone (10) selon l'une quelconque des revendications précédentes.
